# EUROPÄISCHE PATENTSCHRIFT

(11) **EP 0 151 427 B1**
(45) Veröffentlichungstag und Bekanntmachung des Hinweises auf die Patenterteilung: **13.12.1989**
(21) Anmeldenummer: 85100621.3
(22) Anmeldetag: 22.01.1985
(51) Int. Cl.: E05D 13/00

(54) **Federüberwachungsgerät**
Spring monitoring device
Appareil de contrôle pour ressort d'équilibrage

(30) Priorität: 24.01.1984 DE 3402343; 13.07.1984 DE 3425909
(43) Veröffentlichungstag der Anmeldung: 14.08.1985
(73) Patentinhaber: Hörmann KG Brockhagen, 33803 Steinhagen (DE)
(72) Erfinder: Hörmann, Michael, Dipl.-Ing., D-4803 Steinhagen (DE)
(74) Vertreter: Flügel, Otto, Dipl.-Ing.

(56) Entgegenhaltungen:
- WO-A-85/01543
- NL-A- 8 202 877
- US-A- 2 878 865

## Beschreibung

Die Erfindung betrifft ein Federüberwachungsgerät für eine vorgespannt betriebene Torsionsfeder eines Tores, einer Tür oder dergleichen, insbesondere als Gewichtsausgleichsfeder für ein ein- oder mehrteiliges Überkopf bewegbares Torblatt oder einen Rolltor-Panzer, zur Verhinderung des Absturzes des Torblattes bei Federbruch.

Federüberwachungsgeräte der hier in Rede stehenden Art - US-A-2 878 865, SE-A-341 681 und die nicht vorveröffentlichten NL-A-8 202 877 und WO-A-8 501 543 - arbeiten mit einer gesonderten Federeinrichtung bzw. mit einem schwerkraftbetätigten Auslöseglied, deren bei Bruch der überwachten Torsionsfeder freiwerdende und bis dahin gespeicherte Kraft auf ein Fangglied einwirkt und dieses für den Fall des Bruches der Torsionsfeder in eine Fangstellung überführt, in der die Blockiereinrichtung einen Absturz des Torblattes verhindert. Dieser gesonderte Kraftspeicher für die Betätigung des Fanggliedes verursacht entsprechende Kosten und birgt je nach Ausführung die Gefahr, daß in Normalbetriebszustand der Torsionsfeder eine Störung (Federbruch) dieses zusätzlichen vorgesehenen Kraftspeichers nicht bemerkt wird und im Falle des Bruches der Torsionsfeder dann nicht zur Verfügung steht.

Der Erfindung liegt die Aufgabe zugrunde, bei einem Federüberwachungsgerät der eingangs genannten Art die Überwachung der Torsionsfeder sicherzustellen, und zwar auf möglichst einfache Weise und insbesondere im Falle der Verwendung der Torsionsfeder für den Gewichtsausgleich eines Torblattes derart schnell reagierend, daß das Torblatt möglichst unmittelbar nach Bruch der Torsionsfeder blockiert wird. Diese Aufgabe wird durch die im Anspruch 1 angegebenen Merkmale gelöst.

Der zu diesem Zweck ist bei dem erfindungsgemäßen Federüber-wachungsgerät vorgesehene Spannungsfühler ist in dem Bereich angeordnet, der ein Ende der vorgespannten Torsionsfeder hält. Die Feder drückt mit der Kraft, die ihrer Spannung entspricht, über einen Bolzen oder dergleichen an einen Anschlag und schnellt mit diesem Federende zurück, wenn die Feder bricht. Ordnet man in beiden Bewegungsrichtungen, also Anlage unter Druck bei ungebrochener Feder und Bewegung von dieser Anlage in Gegenrichtung bei Federbruch, jeweils Stützflächen an der Haltevorrichtung an, so lassen sich die dort auftretenden Druckänderungen erfassen und in Signale umwandeln, beispielsweise durch Einsatz von Dehnungsmeßstreifen. Diese ändern bei geringer Dehnung bzw. Stauchung ihren elektrischen Widerstand und können somit eine Spannungsänderung im Haltebereich in ein elektrisches Signal umformen. In anderer Ausführung kann die Bewegung des Federendes bei Federbruch dazu ausgenutzt werden, eine mechanische Bewegungsübertragung auszulösen, beispielsweise das Betätigen eines elektrischen Schalters, eines pneumatischen oder hydraulischen Druckgebers oder dergleichen mehr. Diese Bewegung des Federendes bei Federbruch kann bei Ausbildung des Spannungsfühlers als mechanisches Gesperre insbesondere auch unmittelbar zur Auslösung einer Torblattbewegung oder deren Verhinderung durch eine Fangeinrichtung herangezogen werden.

Ein besonderer Einsatzfall der hier in Frage stehenden Torsionsfedern ist die Kompensierung des Gewichtes eines zumindest streckenweise zwischen der Schließ- und Öffnungslage etwa vertikal bewegten Torblattes, das ein- oder mehrteilig ausgebildet sein kann, also eines Überkopftores, eines Rolltores, eines Hubtores oder dergleichen. Hier muß man bei Absturzgefahr des Torblattes, d. h. Bruch in dessen Gewichtskompensierungseinrichtung oder Antriebseinrichtung, sicherstellen, daß das Torblatt möglichst unmittelbar in seiner Bewegung angehalten wird. Hierfür werden Schlaffseil-Überwachungseinrichtungen verwendet, auch wurden bereits Fliehkraft-Fangeinrichtungen vorgeschlagen. Der Nachteil einer Schlaffseil-Fangeinrichtung besteht darin, daß bei Anordnung mehrerer Torsionsfedem zur Kompensation des Torblattgewichtes auf einer gemeinsamen durchgehenden Torsionswelle, die an ihren beiden Enden Seiltrommeln trägt, auf denen jeweils ein Seil auf-und abwickelbar ist, daß mit einem Ende an den zugehörigen Seitenbereich der Torblattunterkante oder dergleichen festgelegt ist, der Bruch nur einer der Torsionsfedem die Spannung in den Seilen nicht genügend reduziert wird, um die die Seilspannung überwachende Fangeinrichtung auszulösen. Durch den Bruch einer der Torsionsfedern ist aber das Gleichgewichtsverhältnis zwischen Federblatt und Torblattgewicht derart gestört, daß sich das Torblatt beschleunigt abwärts bewegt, wodurch die Fallstrecke ab Federbruch verhältnismäßig schnell durchlaufen wird. Dies ist zumindest unerwünscht. Auch fliehkraftgeregelte Fangeinrichtungen sprechen erst an, wenn das abstürzende Torblatt eine gewisse Strecke durchlaufen hat, die in der Regel größer ist als zuläßig.

Ein für solche Zwecke eingesetzter Spannungsfühler kann derart ausgestaltet sein, daß der durch diesen festgestellte Federbruch eindeutig zur Blockierung der Torblattbewegung ausgenutzt wird. Dies kann dadurch geschehen, daß ein Signal der eingangs genannten Art zur Betätigung einer vor allem in unteren Torblattbereich vorgesehenen Fangeinrichtung ausgenutzt wird, die dann insbesondere elektrisch, pneumatisch oder dergleichen ausgelöst wird. Bei einer bevorzugten Ausführungsform ist der Spannungsfühler als mechanisches Gesperre ausgebildet, derart, daß das überwachte Federende bei Bruch durch Reaktionskraft ein mechanisches Glied, wie beispielsweise einen Bolzen, über eine Strecke bewegt, wodurch ein Fangglied freigegeben wird, das für die Sperrung der Torblattbewegung, insbesondere für eine Blockierung der Drehbewegung der Torsionswelle, an einem anderen Bauteil angreift. Das Fangglied kann zu diesem Zwecke als federbelastete, schwenkbar gelagerte Sperrklinke ausgebildet sein, die bei Freigabe unter Federkraft in das als Sperrklinkenrad ausgebildete Bauteil eingreift, das verdrehfest an der Torsionswelle angeordnet ist. Bei ungebrochener Feder wird diese Sperrklinke durch das mechanische Gesperre bzw. den Bolzen in ihrer Betriebsstellung außer Eingriff mit dem Sperrklinkenrad gehalten.

Fangeinrichtungen sind allgemein so aufgebaut, daß das Fangglied in der Fangstellung in Eingriff mit einem Bauteil - beispielsweise einer Lochleiste - gelangt und damit die Schließbewegung des Torblattes unterbindet, während eine Blockierung der Torblattbewegung in Öffnungsrichtung nicht erfolgt, d. h. das Fangglied federt in dieser letzteren Bewegung aus der Fangstellung zurück. Die vorgeschilderte Sperrklinken-Klinkenrad-Fangeinrichtung arbeitet ebenso, wenn die Zahnung des Klinkenrades sägezahnförmig ausgebildet ist und daher die Sperrklinke in der der Öffnungsbewegung des Torblattes zugeordneten Drehrichtung in Außereingriffstellung drängt.

Für viele Einsatzzwecke bzw. Fangausbildungen reicht die Blockierung zwischen Fangglied und Bauteil in der der Schließbewegung des Torblattes entsprechenden Relativbewegungsrichtung zwischen diesen Teilen aus. Bei brechender Torsionsfeder wird jedoch der formschlüssige Eingriff des Fanggliedes unmittelbar eingeleitet, und der Formschluß zwischen dem Fangglied und dem Bauteil bzw. der Sperrklinke und den Klinkenrad wirkt sich so schlagartig aus, daß Gegenbewegungserscheinungen in Öffnungsrichtung auftreten können, die den Fangzustand insoweit wieder aufheben und zu einen « Flattem _{"} der bewegten Teile, ggfs. sogar zu einem Abrutschen der Fangklinke in die nächstfolgende Fangöffnung führen. In Falle der Anordnung der Fangeinrichtung in Form von Sperrklinke und Klinkenrad auf der Torsionswelle, an der verdrehfest die Trommeln für die Tragseile des Torblattes angeordnet sind und in die die Torsionsfeder die zum Ausgleich des Torblattgewichtes erforderliche Torsionsspannung einleitet, treten bei Federbruch Reaktionsbewegungen auf, die wegen der Elastizitäten und Trägheiten der angeschlossenen Bauelemente zu Pendelbewegungen und damit auch zu Rückdrehbewegungen der Seiltrommeln führen können. Es wurde beobachtet, daß dabei das Seil von der Trommel springen kann oder sich zu einer der Nachbarspuren der Trommel versetzt, was zu einem weiteren Absinken des Torblattes führt, da die Trommeln aufgrund des Ausgleiches der Kraft-Weg-Charakteristik der Federn konisch ausgebildet sind. Bei einseitigem Absenken des Torblattes kann sich dieses verklemmen, so daß es sehr schwierig wird, das Torblatt aus dieser Lage herauszubewegen, sei es auch nur für die provisorische Betätigung bis zur Reparatur der gebrochenen Feder.

Im Rahmen einer besonders bevorzugten Ausführungsform der Erfindung ist diesen Umständen Rechnung getragen durch eine Gestaltung des Angriffes bzw. Eingriffes zwischen Fangglied und Bauteil derart, daß deren Relativbewegung zueinander in beiden Richtungen unterbunden wird. Dadurch erreicht man, daß Pendelbewegungen vom Torblatt bzw. den dieses haltenden Elementen ferngehalten werden. Dies gilt sowohl für die Anordnung der Fangeinrichtung bzw. eines Teiles derselben, beispielsweise des Fanggliedes an dem Torblatt selbst als auch für den Fall, daß die Fangeinrichtung an der Torsionswelle nahe dem einen Ende der zu überwachenden Torsionsfeder angeordnet ist. Das Fangglied kann ein translatorisch oder rotatorisch bewegbares Glied sein, das relativ dazu bewegte Bauteil kann eine langgestreckte Leiste oder aber ein Rad sein. Grundsätzlich ist es möglich, die Fangeinrichtung kraftschlüssig arbeitend auszubilden, meist wird jedoch der formschlüssige Eingriff zwischen Fangglied und Bauteil vorgesehen. Bei Anordnung der Fangeinrichtung an der Torsionswelle erreicht man, daß die auf der Torsionswelle verdrehfest angeordnete Seiltrommel nach Eingriff der Fangeinrichtung in die Fangstellung keinerlei Bewegungen mehr ausführen kann, also auch nicht in Gegendrehrichtung zur Schließbewegung des Torblattes, wodurch ein Abheben des Tragseiles aus den Trommelrillen vermieden wird.

Im Falle eines formschlüssigen Eingriffes werden die Eingriffsflächen des Fanggliedes und des Bauteiles bzw. der Fangklinke und der Klinkenrades so gewählt, daß auf diese Flanken ausgeübte Kräfte das Fangglied möglichst in die Fangstellung hin beaufschlagen, und zwar in beiden möglichen Relativbewegungsrichtungen. Dies gilt sowohl für die translatorische als auch die rotatorische Ausbildung des Fanggliedes. Bei Ausbildung des Fanggliedes als schwenkbare Fangklinke ist die Lage der Schwenkachse so zu wählen, daß durch den Eingriff in das - Bauteil bzw. das Klinkenrad auf die Fangklinke ausgeübte Kräfte in einem Drehmoment um die Schwenkachse resultieren, welches den Hebel in die Fangstellung hin beaufschlagt

In richtungsabhängiger Ausbildung des Fanggliedes derart, daß eine Unterbindung der Relativbewegung zwischen Fangglied und Bauteil nur in Richtung der Schließbewegung des Torblattes wirksam wird, ist es möglich, nach einen Federbruch das Tor aus der Fangstellung heraus anzuheben und in die Öffnungsstellung zu überfuhren. Eine Rückbewegung in die Schließstellung ist demgegenüber nicht möglich. Dies ist in der Praxis oft sehr hinderlich. Um nach Federbruch und damit Blockierung der Torblattbewegung sowohl in der Schließrichtung als auch in der Öffnungsrichtung das Torblatt dennoch beliebig bewegen zu können, wird bevorzugt eine Entriegelungsvorrichtung vorgesehen, die ein gezieltes Überführen des Fanggliedes in die Betriebsstellung ermöglicht. Dadurch kann bei Federbruch ein Torblatt bis zum Zeitpunkt der Reparatur - beispielsweise unter Zuhilfenahme eines Gabelstaplers - sowohl geöffnet als auch geschlossen werden. Da von mehreren in der Regel vorgesehenen Torsionsfedern, jedenfalls zunächst nur eine bricht, hat man somit die Möglichkeit, die der gebrochenen Feder zugeordnete Fangeinrichtung gezielt freizugeben.

Diese und weitere Ausführungsformen der Erfindung ergeben sich aus den Unteransprüchen, insbesondere in Zusammenhang mit dem in der Zeichnung wiedergegebenen Ausführungsbeispiel, dessen nachstehende Beschreibung die Erfindung naher erläutert.

Es zeigen
Figur 1 eine perspektivische Ansicht eines ersten Ausführungsbeispieles ;
Figur 2 eine Draufsicht auf ein zweites Ausführungsbeispiel - in Figur 2 bzw. 3 von oben gesehen;
Figur 3 einen Schnitt nach der Linie 111-111 in Figur 2 mit in Betriebsstellung befindlicher Fangklinke ;
Figur 4 einen Schnitt entsprechend der Darstellung gemäß Figur 3 mit in Fangstellung befindlicher Fangklinke.

Figur 1 gibt den einen seitlichen Endbereich einer Torsionsfeder-Torblattgewichts-Kompensationseinrichtung wieder, wie sie im Zusammenhang beispielsweise mit einem Rolltor oder Deckengliedertor Verwendung findet. Man hat sich vorzustellen, daß die mit 1 bezeichnete Wellenhalterbefestigung sich am anderen, nicht dargestellten Ende der Torsionswelle 2 in spiegelsymmetrischer Ausbildung befindet. Auf der Welle sind wenigstens zwei Torsionsfedem gehalten, die in ihrem der Wellenmitte zugewandten Bereich dort mit der Welle verdrehfest verbunden sind. Dargestellt ist lediglich ein an den Wellenhalter anschließender Bereich einer der Torsionsfedern 3.

Dieser Bereich der Torsionsfeder 3 ist in nicht weiter dargestellter Weise auf einem innenliegenden Konus gehalten, der zum nicht dargestellten Ende der Feder 3 hin abnehmenden Durchmesser aufweist. Der Konus 4 ist auf der Welle verdrehbar gelagert. Im Bereich der Halterung und damit im seitlichen Endbereich der Welle 2 ist eine Seiltrommel 5 auf dieser verdrehfest gehalten. Auf diese Seiltrommel ist ein Seil 6 auf- und abwickelbar, das mit seinem freien Ende in nichtdargestellter Weise im unteren Seitenkantenbereich eines ebenfalls nicht dargestellten Torblattes festgelegt ist. Zwischen der Seiltrommel und einem Teil der Wellenhalterbefestigung, an dem die Welle geführt ist, ist ein Sperrklinkenrad 7 mit Hilfe einer Schraube 8 verdrehfest an der Welle 2 festgelegt. Dem Sperrklinkenrad 7 ist eine Sperrklinke 9 zugeordnet, die in einem dem Sperrklinkenrad 7 abgewandten Endbereich drehbar an dem Wellenhalter 1 befestigt ist. Im dargestellten Falle geschieht die Drehlagerung über einen Schraubenbolzen 10, der in eine « radial elastischen Hülse »eingreift. Diese Hülse dient als Dämpfungseinrichtung dergestalt, daß eine auf die Sperrklinke ausgeübte Schlagbelastung zu einem radialen Abfedern dieser Hülse fuhrt, wodurch eine entsprechende Schlagdämpfung erreicht wird. Eine solche Dämpfung läßt sich auch anders erzielen, insbesondere durch eine entsprechend gedämpft versetzbare Halterung für die Lagerschraube 10 im Wellenhalter 1.

Der dem dargestellten Wellenende, das durch den Wellenhalter beidseits der Seiltrommel bzw. des Sperrklinkenrades gelagert ist, zugeordnete Endbereich 11 der dargestellten Torsionsfeder 3 weist an dem zugehörigen Ende 12 dieser Feder 3 beispielsweise eine Öse oder dergleichen Ausbildung auf, in welcher ein Bolzen 13 in nicht näher dargestellter Weise festgelegt ist. Dies kann beispielsweise durch Verschrauben geschehen. Im Bereich dieses Endes 12 der Feder ist die angrenzende Wandung der Wellenhalterbefestigung 1 mit einem Haltebereich 16 versehen, der ein Langloch 14 aufweist. Der von dem Ende 12 der Feder axial abragende Bolzen 13 durchgreift dieses Langloch 14 und ist gegen ein Herausrutschen aus diesem mit Hilfe einer Halteplatte 15 gesichert, die auf der Feder 3 abgewandten Seite des den Haltebereich 16 aufweisenden Weilenhalterteiles angeordnet ist. Wie die Zeichnung erkennen läßt, erstreckt sich die Halteplatte diametral zum Wellendurchmesser, so daß im unteren Teil der Figur ersichtlich ein weiteres Langloch vorgesehen sein kann, durch welches ein weiteres Mal die Verbindung zu der Feder herstellbar ist.

Der Bolzen 13 ragt über die Halteplatte 15 in Richtung der Seiltrommel 5 mit einem Bereich 19 vor, der in der dargestellten Betriebsstellung, also bei ungebrochener Feder, die Klinkennase 20 der Klinke 9 derart untergreift, daß diese nicht in das SperrkIinkenrad 7 eingreifen kann. Die Klinke ist durch eine, Druckfeder 22 in Richtung auf den Eingriff mit dem Sperrklinkenrad vorgespannt, wobei die Druckfeder an einem wellenhalterfesten Halteteil 21 abgestützt ist.

Die einander gegenüberliegenden schmalen Stirnseiten des Langloches 14 dienen als Anschlag 16 bzw. Gegenanschlag 17 für den Bolzen 13, der unter der Kraft der gespannten, ungebrochenen Torsionsfeder 3 unter entsprechendem Druck an den Anschlag 16 anliegt und die Sperrklinke 9 in Außereingriffsteiiung hält. Wenn die Torsionsfeder 3 bricht, so führen die Reaktionskräfte bzw. gespeicherten Kräfte dazu, daß sich der Bolzen 13 im gezeigten Ausführungsbeispiel von der Betrachterseite her im Uhrzeigersinn aus seiner Abstützung an dem Anschlag 17 entfernt und gegen den Gegenanschlag 18 geschleudert wird. Dadurch wird die Klinke 9 freigegeben und bewegt sich unter der Kraft der Druckfeder 22 in den Eingriff mit dem Sperrklinkenrad, wodurch die Welle an einer weiteren Umdrehung gehindert und damit der abwärts führende Trum des Seiles 6, an dem das Torblatt gehalten ist, stillgesetzt wird. Dies geschieht bereits nach einem Bruchteil einer Umdrehung der Welle, so daß mit Sicherheit eine sehr geringe Fallhöhe des Torblattes ab Federbruch sichergestellt ist.

Sollten die Spannungen der Torsionsfedern verhältnismäßig gering sein, insbesondere nur die Vorspannung anstehen, so könnte man zur Sicherstellung der Versetzbewegung des Bolzens 13 bei brechender Feder in Erwägung ziehen, die Klinkennase 20 derart abzuschrägen, daß unter der Kraft der Druckfeder 22 der dann nicht mehr durch die Torsionsfeder 3 in seine Abstützlage an dem Anschlag 17 beaufschlagte Bolzen 13 in Langlochrichtung verschoben wird, so daß die Freigabe der Klinke in jedem Falle sicherzustellen ist. Ähnliches kann man erreichen, wenn man den Angriff zwischen der Klinkennase und dem Rundbolzen 13 an die der Klinke zugewölbten Zylinderwandung des Bolzens verlegt, also nicht auf dessen hinsichtlich der Klinkenausbildung als Zenit anzusehenden Mantelbereich.

Wenn die Sperrklinke in das Sperrklinkenrad eingreift oder anderweitig eine Fangeinrichtung ausgelöst wird, um bei Federbruch die Torblattbewegung möglichst schlagartig zu untreten dann Probleme auf, wenn ein elektrisches Antriebsaggregat für die Torblattbewegung vorgesehen ist. Das Antriebsmotoraggregat soll nicht gegen das Fangglied bzw. die Sperrklinkeneinrichtung anarbeiten müssen. Aus diesem Grunde wird in nicht dargestellter Weise in die Bewegungsbahn eines der bei Federbruch bewegten Teile des Spannungsfühlers das Betätigungsglied eines elektrischen Schalters eingebaut, der den Speisestromkreis des Motoraggregates unterbricht.

Die vorgeschilderte Federüberwachungseinrichtung arbeitet natürlich auch bei Steuerung der Torblattbewegung von Hand.

Die Figuren 2 bis 4 geben einen seitlichen Endbereich einer Torsionsfeder-Torblattgewichts-Kompensationseinrichtung wieder, wie sie im Zusammenhang beispielsweise mit einem Rolltor oder Deckengliedertor Verwendung findet. Man hat sich vorzustellen, daß die mit 31 bezeichnete Wellenhalterung sich am anderen, nicht dargestellten Ende der Torsionswelle 32 in spiegelsymmetrischer Ausbildung befindet. Auf der Torsionswelle sind wenigstens zwei Torsionsfedem gehalten, die in ihrem der Wellenmitte zugewandten Bereich dort mit der Torsionswelle verdrehfest verbunden sind. Dargestellt ist lediglich ein an die Wellenhalterung anschließender Bereich einer der Torsionsfedem 33. Dieser Bereich der Torsionsfeder 33 ist in nicht weiter dargestellter Weise auf einem innenliegenden Federhaltekörper 43 gehalten, der zum nicht dargestellten Ende der Torsionsfeder 33 hin abnehmenden Durchmesser aufweisen kann und damit die Form eines Konus aufweist. Der Federhaltekörper 34 ist auf der Torsionswelle 33 verdrehbar gelagert. Im Bereich der Halterung und damit im seitlichen Endbereich der Torsionswelle 32 ist eine nicht dargestellte Seiltrommel verdrehfest angeordnet. Auf diese Seiltrommel ist ein ebenfalls nicht dargestelltes Seil auf- und abwickelbar, das mit seinem freien Ende in unteren Seitenkantenbereich eines ebenfalls nicht wiedergegebenen Torblattes festgelegt ist. Das dem Federhaltekörper 34 zugewandte Ende 35 der Torsionsfeder 33 ist in eine Befestigungslasche 36 eingehängt, die ihrerseits derart an dem Tederhaltekörper 34 befestigt ist, daß das Federende 35 sich nicht aus dieser Befestigung an dem Federhaltekörper 34 befreien kann.

Zwischen der Seiltrommel, die man sich in Figur 2 rechts von der Wellenhalterung 31 angeordnet vorzustellen hat, und dem Federhaltekörper 34 ist ein Klinkenrad 37 mit Hilfe von Schrauben 38 verdrehfest an der Torsionswelle 32 festgelegt, wie dies auch die Figuren 3 und 4 erkennen lassen. Dem Klinkenrad 37 ist eine Fangklinke 39 zugeordnet, die um eine Schwenkachse 40 (Figuren 3 und 4) verschwenkbar gelagert ist, welche beidendig im Bereich der Schenkel eines bügelförmigen Halters 41 festgelegt ist. Der bügelförmige Halter 41 ist mit Hilfe von Verbindungsstegen 42 in seinem Schenkelbereich verstrebt und mit der Wellenhalterung 31 fest verbunden, so unter anderem mit Hilfe von Schraubverbindungen 43 im Bereich des Wellenlagers der Wellenhalterung 31. Die Wellenhalterung 31 und der bügelförmige Halter 41 sind an der Wand oberhalb der zu verschließenden Toröffnung verankert.

Die Schwenklagerung der Fangklinke kann schlaggedämpft ausgeführt sein, und zwar im Bereich des Lagers der Fangklinke selbst oder im Bereich der Halterung der Schwenkachse. In dem dargestellten Ausführungsbeispiel ist die Fangklinke 39 mit Hilfe einer Verdrehfeder 45, die um die Schwenkachse herumgewunden ist, in Richtung auf die Einnahme der Fangstellung (Figur 4) vorgespannt druckbelastet. Anstelle einer Verdrehfeder kann auch eine andere Feder, insbesondere eine Schraubenfeder Verwendung finden, die in bekannter Weise gegen seitliches Ausbrechen durch teleskopartige Führung gehindert ist, so daß sie auch nach einem Bruch noch zuverläßig arbeitet.

Der auf der Torsionswelle frei drehbar gelagerte Federhaltekörper 34 weist in zwei einander diagonal gegenüberliegenden Randbereichen Bolzen 46 auf, beispielsweise Schraubbolzen, die gegen das Klinkenrad 37 hin achsparallel zu der Torsionswelle 32 vorspringend ausgebildet sind und an entsprechenden Stellen in dem benachbarten Schenkel des bügelförmigen Halters 41 ausgesparte, sich in Umfangsrichtung um die Welle erstreckende Langlöchen 57 - Figuren 3 und 4 - durchgreifen. Die Bolzen 46 sind in ihrem dem Federhaltekörper 34 zugewandten Endbereich jeweils mit einem Bund versehen, der die Randbereiche des jeweils zugehörigen Langloches übergreift. Von ihrem freien Ende her sind auf die Bolzen Halteplatten 47 aufgesetzt, die ebenfalls die Randbereiche der Langlöcher von der anderen Seite her übergreifen, so daß die Bolzen 46 gegen Herausgleiten aus den zugehörigen Langlöchern 57 gesichert sind, und zwar mit Spiel, damit sie sich innerhalb der Langlöcher bewegen können. Die frei auslaufenden Endbereiche 48 der Bolzen 46 ragen soweit in den Raum zwischen den Schenkeln des bügelförmigen Halters 41 hinein, daß einer von ihnen an einer Ausformung 49 der Fangklinke 39 zur Anlage gelangt, wie dies insbesondere aus den Figuren 3 und 4 ersichtlich ist.

Figur 3 zeigt die Fangeinrichtung in der Betriebsstellung, d. h. bei vorhandener Federspannung bzw. Federvorspannung. Bei ungebrochener Torsionsfeder 33 stützt sich das dargestellte Ende über den Federhaltekörper 34 und dessen Bolzen 46 in dem einen Endbereich der Langlöcher 57 und damit an dem bügelförmigen Halter 41 im Einbauzustand ortsfest ab. Der Bereich des Schenkels des bügelförmigen Halters 41, in dem sich das der Fangklinke 39 nächst gelegene Langloch 57 befindet, ist als Haltebereich 58 bezeichnet. In dieser Stellung bei ungebrochener Feder stützt sich die Fangklinke 39 über eine Rastfläche 59 des Vorsprunges 49 an dem der Fangklinke nächst gelegenen Bolzen 46 ab, wie dies in Figur 3 dargestellt ist. In dieser Betriebsstellung befindet sich die Fangklinke 39 außer Eingriff mit dem Klinkenrad 37. Die Torsionswelle 32, das auf dieser festgelegte Klinkenrad 37 und die ebenfalls an dieseer befestigte Seilrolle können sich unter Spannung und Entspannung der Torsionsfeder drehen, so daß sich das an dem Seil gehaltene Torblatt zwischen der Öffnungs-und Schließlage, beispielsweise durch einen Antrieb, bewegen läßt. Wenn die Torsionsfeder 33 bricht, bewegen sich der Federhaltekörper 34 und damit die Bolzen aufgrund der Reaktionskraft der Feder je nach Federspannung mehr oder weniger heftig aus der in Figur 3 dargestellten Anlage an dem einen Ende der Langlöcher zu deren anderem Ende hin, wie dies in Figur 4 wiedergegeben ist. Der der Fangklinke 39 nächst gelegene Bolzen 46 gibt damit die Rastfläche 59 frei, so daß sich die Fangklinke 39 unter der Kraft der Feder 45 auf den Eingriff mit den Klinkenrad 37 zu bewegen kann. Aufgrund des Bruches der Torsionsfeder 33 und des Drehmomentes, das über die Seile und die Seiltrommeln auf die Torsionswelle 32 ausgeübt wird, dreht sich diese und damit das Klinkenrad im dargestellten Beispiel im Gegenuhrzeigersinn, bis die Fangklinke 39 in den Eingriff mit dem Klinkenrad einrasten kann. Aufgrund der verhältnismäßig großen Zahl der über den Umfang verteilten Eingriffsstellen des Klinkenrades 37 kann sich die Torsionswelle 32 dabei nur um einen verhältnismäßig geringen Winkel verdrehen, so daß sich das Torblatt, dessen Gewicht nunmehr nicht mehr voll durch die Federkraft kompensiert ist, nur um eine geringe Höhe abwärts bewegen kann. Die plötzlich frei werdenden Kräfte bei Federbruch führen dazu, daß die Bolzen 46 nicht in ihrer in Figur 3 gezeigten Lage verbleiben, sondern zurückprallen. In ähnlicher Weise wird die Torsionswelle aufgrund der angeschlossenen Bauteile bei Bruch der Torsionsfeder mehr oder weniger unkontrollierbare Bewegungen ausführen, die auch von der Stelle des Federbruches abhängig sind. Hierbei besteht die Gefahr, daß die durch die Fangeinrichtung abrupt gestoppte Seiltrommel durch das über die Seile zurückfedernde Torblatt rückwärts drehen kann, wodurch Verhältnisse auftreten, die ein Abspringen der Seile von der jeweils zugehörigen Seiltrommel oder doch zumindest eine Versetzung dieser Seile in eine andere Spur nach sich ziehen können. Dies kann auch nur hinsichtlich eines der Seile und der zugehörigen Seiltrommel auftreten. Die Fangeinrichtung der hier beanspruchten Art verhindert jedoch eine solche Rückdrehmöglichkeit dadurch, daß der sperrende Eingriff in beiden Drehrichtungen des Klinkenrades erfolgt. Damit lassen sich die vorgenannten Störungserscheinungen verhindern.

Der zurückprallende Bolzen 46, der der Fangklinke 39 benachbart ist, darf diese nicht wieder in die Betriebsstellung bzw. außer Eingriff mit dem Klinkenrad 37 herausdrängen. Aus diesem Grunde ist im Bereich des Vorsprunges 49 der Fangklinke 39 eine in die Bewegungsbahn des Bolzens 46 weisende Prallfläche 60 vorgesehen, auf die der Bolzen 46 in Rückwärtsbewegung aufschlägt, und zwar hinsichtlich der geometrischen Anordnung derart, daß auf die Fangklinke ein Drehmoment um deren Schwenkaxhse 40 ausgeübt wird, welches die Fangklinke in die in Figur 4 wiedergegebene Fangstellung beaufschlagt. Damit ist auch die einmal eingenommene Fangstellung der Fangklinke 39 von den anschließenden Bewegungen des Bolzens 46 unabhängig.

Direkt nach Federbruch wird also die Fangklinke bei der ersten Versetzbewegung des Bolzens 46 aus der Lage bei ungebrochener Feder heraus in die Fangstellung überführt und eine weitere wie auch immer geartete Bewegung der Torsionswelle und damit der Seiltrommel abgefangen.

Die hier wiedergegebene Ausführungsform arbeitet mit einem Spannungsfühler als mechanisches Gesperre in Form des Bolzens 46 und der Fangklinke 39. Ist die Fangeinrichtung nicht im Nahbereich des zu überwachenden Federendes angeordnet, beispielsweise in Bereich des Torblattes, so wird im Haltebereich 58 ein elektrischer, pneumatischer und hydraulischer Schalter angeordnet oder aber ein Dehnungsmeßstreifen angebracht, der die Versetzbewegung des Bolzens 46 anzeigt und in ein Auslösesignal für die Fangeinrichtung umwandelt. Damit laßt sich bei Federbruch beispielsweise ein Fangen des Torblattes unmittelbar erreichen.

Ein bei Federbruch abgefangenes Torblatt soll - beispielsweise mit Hilfe eines Gabelstaplers oder dergleichen - noch zu öffnen und zu schließen sein, bis der Federbruch behoben ist. Zu diesem Zwecke muß die Klinke außer Eingriff mit dem Klinkenrad gebracht werden, damit sich dieses und damit die Torsionswelle und die Seiltrommeln drehen lassen können. Zu diesem Zwecke ist eine Entriegelungseinrichtung vorgesehen, die eine an dem bügelförmigen Halter 41 gelagerte Welle 63 umfaßt, auf der im Bereich der Fangklinke ein Nocken 62 verdrehfest gehalten ist. Mit Hilfe eines Handgriffes 64 läßt sich die Welle und damit der Nocken 62 verschwenken. Dabei greift der Nocken 62 an einem Rückführansatz 61 an, der der Klinke zugeordnet bzw. an dieser ausgebildet ist. Wie in Figur 4 strichpunktiert angedeutet, läßt sich also durch Verschwenken des hebels 64 der Nocken 62 gegen den Rückführansatz 61 bewegen und nimmt diesen mit, wodurch die FangkJinke 39 in ihre Betriebsstellung zwangsüberführt wird. Zumeist sind auf der Torsionswelle mehr als eine Torsionsfeder angeordnet. Da jede dieser Federn überwacht werden muß, sind entsprechend viele Fangeinrichtungen vorgesehen. Für ein Bewegen des Torblattes bei Bruch einer Feder müssen sämtliche dieser Fangklinken außer Eingriff mit den zugehörigen Klinkenrädern gebracht werden. Aus diesem Grunde ist die Welle 63 der Entriegelungseinrichtung, parallel zur Torsionswelle 32 über sämtliche Fangeinrichtungen hinweg geführt, sie trägt soviele Nocken wie Fangklinken vorhanden sind, und zwar natürlich in entsprechender Zuordnung.

Wie die Figuren 2 bis 4 des zweiten Ausführungsbeispieles erkennen lassen, insbesondere Figuren 3 und 4, ist das Klinkenrad 37 diagonal in zwei Hälften unterteilt, die mit Hilfe von Verbindungsflanschen zusammensetzbar sind. Damit erreicht man eine nachträgliche Einbaubarkeit dieses Federüberwachungsgerätes mit Fangeinrichtung. Der bügelförmige Halter 41 umfaßt die Fangklinke 39 mit deren Feder und den zugehörigen Teil der Entriegelungseinrichtung. Damit ist es in montagetechnisch sehr einfacher Weise möglich, das gesamte Überwachungsgerät nachträglich an einer vorhandenen Torsionswelle anzuordnen. Dazu ist es lediglich erforderlich, den Federhaltekörper 34 aus seiner bis dahin bestehenden Verbindung mit der Wellenhalterung 31 zu lösen. Die Verschraubungen 43 und die Bolzen 46 sind axial fluchtend einander zugeordnet, so daß nun in den gelösten Federhaltekörper, der in Figur 2 nach links verschoben wird, die Bolzen 46 in dieselben Öffnungen einsetzbar sind, über die bislang der Federhaltekörper mit der Wellenhalterung verbunden wurde. Danach wird in den somit frei werdenden Raum zwischen dem Federhaltekörper 34 und der Wellenhalterung 31 auf die Torsionswelle das zweigeteilte Klinkenrad 37 aufgesetzt und befestigt sowie über die Schrauben 38 mit der Welle verdrehfest verbunden. Danach wird der bügelförmige Halter 41 mit der Fangkiinke 39 das Klinkenrad zwischen sich aufnehmend in die in Figur 2 wiedergegebene Stellung gebracht und mit der Wellenhalterung bzw. der Wand an Anbringungsort verbunden. Nunmehr wird der Federhaltekörper 34 mit seinem Bolzen 46 in die Langlöcher 57 eingeführt und dort mit Hilfe der Halteplatten 47 fixiert. In diesem Zustand greift der Endbereich 48 des einen Bolzens 46 an der Rastfläche 59 der in die Betriebsstellung zurückgeschwenkten Federklinke an. Damit ist die Anlage betriebsfertig.

Wie insbesondere Figur 2 erkannen läßt, ist der bügelförmige Halter hinsichtlich einer zu seinen Schenkeln parallel und mittig zwischen diesen verlaufenden Ebene spiegelsymmetrisch ausgebildet. Lediglich die Anordnung der Feder 45 kann davon ausgenommen sein. Die Langlöcher 57 sind in beiden Schenkeln deckungsgleich angebracht. Damit läßt sich dieser bügelförmige Halter mit all seinen Teilen sowohl für linksseitigen als auch für rechtsseitigen Anbau an der Wellenhalterung verwenden. Das bedeutet, daß ein- und dasselbe Gerät wahlweise für eine der Torsionsfedern 33 der Torsionswelle 32 eingesetzt werden kann.

Um den formschlüssigen Eingriff der Fangklinke 39 in das Klinkenrad 37 derart sicherzustellen, daß auch von dort aus keine Kraft auf die Fangklinke 39 ausgeübt wird, die in Richtung der Bewegung in die Betriebsstellung weist, sind die Zahnflankenflächen 56 der Zähne 54 des Klinkenrades entsprechend ausgebildet, und zwar entweder in Richtung des Radius des Klinkenrades oder noch besser zu dieser radialen Richtung hinterschnitten. Im vorliegenden Beispiel wurde eine rechteckige Zahnlücke 55 vorgesehen, die also gegenüber der jeweils radialen Richtung hinterschnitten verlaufende Zahnflankenflächen 56 bedingt.

In diese Zahnlücken greift die Nase 51 der Fangklinke 39 ein, in einer ersten Ausführungsform mit Nasenflächen 53 versehen, die in Fangstellung etwa parallel zu den Zahnflächen 56 verlaufen. Im vorliegenden Beispiel ist die Fangklinke 39 mit einer nutförmigen Ausnehmung 50 versehen, deren Seitenflächen 52 im Fangzustand etwa parallel zu den Zahnflankenflächen 56 verlaufen. Es wird demnach ein Zahn 54 des Klinkenrades 37 in die Nut 50 der Fangklinke 39 aufgenommen und damit ein Verriegeln des Klinkenrades gegen Drehbewegungen in beiden Drehrichtungen erreicht.

## Patentansprüche

1. Federüberwachungsgerät für eine vorgespannt betriebene Torsionsfeder eines Tores, einer Tür oder dergleichen, insbesondere als Gewichtsausgleichsfeder für ein ein- oder mehrteiliges Überkopf bewegbares Torblatt oder einen Rolltorpanzer, zur Verhinderung des Absturzes des Torblattes bei Federbruch, bei dem für wenigstens einen der beiden Endbereiche (11) der Feder (3) ein von dieser im gespannten Federzustand in eine Druckrichtung und bei Federbruch allein durch deren Reaktionskraft in die entgegengesetzte Druckrichtung beaufschlagter und dabei eine Torblatt-Blockiereinrichtung (7, 9) freigebender Spannungsfühler (13) vorgesehen ist.

2. Gerät nach Anspruch 1, dadurch gekennzeichnet, daß der Spannungsfühler als Dehnungsmeßstreifen ausgebildet ist.

3. Gerät nach Anspruch 1, dadurch gekennzeichnet, daß der Spannungsfühler als elektrischer Schalter ausgebildet ist.

4. Gerät nach Anspruch 1, dadurch gekennzeichnet, daß der Spannungsfühler als mechanisches Glied (13 ; 46) ausgebildet ist.

5. Gerät nach Anspruch 4, dadurch gekennzeichnet, daß das mechanische Glied (13; 46) einerseits an dem einen Ende (12) der Torsionsfeder (3 ; 33) festgelegt und andererseits unter der Spannung der ungebrochenen Feder (3; 33) an einem Anschlag (17; 59) eines Haltebereiches abgestützt ist und unter Federbruch über eine bestimmte Strecke von dem Anschlag (17 ; 59) fortbewegbar geführt ist.

6. Gerät nach Anspruch 5, dadurch gekennzeichnet, daß die Führung über die Versetzstrecke durch ein Langloch (14; 57) im Haltebereich (16; 58) gebildet ist.

7. Gerät nach einem der Ansprüche 4 bis 6, dadurch gekennzeichnet, daß das mechanische Glied (13) als Gesperre für ein zwischen einer Betriebsstellung und einer Fangstellung versetzbar geführtes Fangglied (9, 39) ausgebildet ist, welches bei Abstützung des mechanischen Gliedes (13 ; 46) an dem Anschlag (17) durch dieses in der Betriebsstellung gehalten und bei Versetzung des mechanischen Gliedes (13 ; 46) von dem Anschlag (17) fort in Richtung der Fangstellung freigegeben ist, in der das Fangglied (9 ; 39) an einem relativ zu diesem im Zuge der Schließ- und Öffnungsbewegung des Torblattes hin- und herbewegbar gehaltenen Bauteil (7 ; 37) angreift.

8. Gerät nach Anspruch 7, dadurch gekennzeichnet, daß das Fangglied (9; 39) in Richtung auf seine Fangstellung federbelastet (22; 45) vorgespannt ausgebildet ist.

9. Gerät nach Anspruch 8, dadurch gekennzeichnet, daß das Fangglied als drehbar gelagerte Sperrklinke (9; 39) ausgebildet ist, die in der Betriebsstellung außerhalb des Eingriffes in das als Sperrklinkenrad (7; 37) ausgebildete Bauteil und in der Fangstellung in dieses dessen Umdrehungsbeweglichkeit unterbindend eingreifend angeordnet ist, wobei das Sperrklinkenrad (7; 37) verdrehfest auf einer Welle (2 ; 32) befestigt ist, an der das andere Ende der Torsionsfeder (3; 33) wenigstens im Betriebszustand verdrehfest gehalten ist.

10. Gerät nach Anspruch 9, dadurch gekennzeichnet, daß mit der Welle (2; 32) wenigstens eine von zwei Trommeln (5) verdrehfest in Verbindung steht, auf der ein anderen Endes mit dem Torblatt bzw. Rolltorpanzer, vorzugsweise an dessen in der Schließlage unteren Bereich, verbundenes Seil (6) Kette oder dergleichen Kraftübertragungsglied aufwickelbar gehalten ist.

11. Gerät nach einem der Ansprüche 6 bis 10, dadurch gekennzeichnet, daß das mechanische Glied als Bolzen (13) ausgebildet ist, der an das eine Ende (12) der zu überwachenden Torsionsfeder (3) angeschlossen ist, von dort aus das Langloch (14) im Haltebereich (16) durchgreift, an der der Torsionsfeder (3) abgewandten Seite des Haltebereiches durch eine Halteplatte (15) gegen Herausgleiten aus dem Langloch (14) gesichert ist und einen darüber hinausragenden Endbereich (19) aufweist, mit dem er bei ungebrochener Feder die Klinkennase (20) der Sperrklinke (9) untergreift.

12. Gerät nach einem der Ansprüche 7 bis 10, dadurch gekennzeichnet, daß der Angriff des Fanggliedes (39) an dem Bauteil (37) die Relativbewegung in beiden Richtungen unterbindend ausgebildet ist.

13. Gerät nach Anspruch 12, dadurch gekennzeichnet, daß das Fangglied (39) mit einer Nase (51) versehen ist, die in der Fangstellung in wenigstens eine einer Reihe von Fangvertiefungen (55) eingreift, die in dem Bauteil (37) ausgebildet ist und in beiden Richtungen der Relativbewegung Fangflächen (56) aufweist, denen die jeweils zugewandten Nasenflächen (53) gegenüberliegen.

14. Gerät nach Anspruch 13, dadurch gekennzeichnet, daß das Fangglied als Fangklinke (39) und das Bauteil als Klinkenrad (37) ausgebildet ist, das einen mäanderförmigen Zahn (54) - Zahnlücken (55) - Umfangsverlauf aufweist.

15. Gerät nach Anspruch 14, dadurch gekennzeichnet, daß die in Umfangsrichtung weisenden Zahnflächen (56) in Durchmesserrichtung des Klinkenrades (37) verlaufend ausgebildet sind.

16. Gerät nach Anspruch 14, dadurch gekennzeichnet, daß die in Umfangsrichtung weisenden Zahnflächen (56) hinsichtlich der Durchmesserrichtung des Klinkenrades (37) hinterschnitten verlaufend ausgebildet sind.

17. Gerät nach Anspruch 16, dadurch gekennzeichnet, daß die Zahnlücken (55) des Klinkenrades (37) in dessen Achsrichtung gesehen rechteckförmig ausgebildet sind.

18. Gerät nach einem der Ansprüche 14 bis 17, dadurch gekennzeichnet, daß die Nase (51) der Fangklinke (39) in Umfangsrichtung des Klinkenrades (37) weisende Nasenflächen (53) aufweist, die in Fangstellung zu dem jeweils benachbarten Zahnflächen (56) etwa parallel verlaufend ausgebildet sind.

19. Gerät nach einem der Ansprüche 14 bis 17, dadurch gekennzeichnet, daß die Fangklinke (39) eine in Achsrichtung des Klinkenrades (37) verlaufende nutförmige Ausnehmung (50) aufweist, in welche in der Fangstellung ein Zahn (54) des Klinkenrades (37) eingreift und deren in Umfangsrichtung weisenden Seitenflächen (52) zu den jeweils benachbarten Zahnflächen (56) etwa parallel verlaufend ausgebildet sind.

20. Gerät nach einem der Ansprüche 12 bis 19, dadurch gekennzeichnet, daß das Fangglied bzw. die Fangklinke (39) eine Ausformung (49) mit einer Rastfläche (59) aufweist, an der in Betriebsstellung der Fangklinke (39) ein mechanisches . Glied (46) eines als mechanisches Gesperre ausgebildeten Spannungsfühlers abstützend anliegt, welches einerseits an dem einen Ende (35) der Torsionsfeder (33) festlegt und andererseits unter der Spannung der ungebrochenen Feder (33) an einem Anschlag des Haltebereiches (58) abgestützt ist und das unter Federbruch über eine bestimmte Strecke von dem Anschlag fortbewegbar geführt ist.

21. Gerät nach Anspruch 20, dadurch gekennzeichnet, daß die Ausformung (49) eine Prallfläche (60) aufweist, die in der Fangstellung der Fangklinke (39) dem von dem Anschlag fortbewegten mechanischen Glied (46) in dessen Rückgewegungsrichtung gegenüberliegt.

22. Gerät nach einem der Ansprüche 12 bis 21, dadurch gekennzeichnet, daß das Klinkenrad (37) verdrehfest auf der Torsionswelle (32) befestigt ist, an der das andere Ende der Torsionsfeder (33) wenigstens im Betriebszustand verdrehfest gehalten ist, daß mit der Welle (32) wenigstens eine von zwei Trommeln verdrehfest in Verbindung steht, auf der ein anderen Endes mit dem Torblatt bzw. Rolltor-Panzer, vorzugsweise an dessen in der Schließlage unteren Bereich, verbundenes Seil, Kette oder dergleichen Kraftübertragungsglied aufwickelbar gehalten ist und daß die Fangkiinke (39) an einem bügelförmigen Halter (41) gelagert ist, der das Klinkenrad (37) zwischen sich aufnimmt und der in Achsrichtung der Torsionswelle (32) gesehen zwischen der Torsionsfeder (33) und einer ein Torsionswellenlager tragenden Wellenhalterung (31) einzusetzen ist.

23. Gerät nach einem der Ansprüche 12-22, dadurch gekennzeichnet, daß das Klinkenrad (37) diagonal geteilt ausgebildet ist.

24. Gerät nach einem der Ansprüche 12 bis 23, dadurch gekennzeichnet, daß das mechanische Glied als Bolzen (46) ausgebildet ist, der an einem das Ende (35) der Torsionsfeder (33) haltenden auf der Torsionswelle (32) drehbar gelagerten, gegebenenfalls konisch ausgebildeten Federhalterkörper (34) befestigt ist, von dort das Langloch (57) im Haltebereich (58) des bügelförmigen Halters (41) durchgreift, an der der Torsionsfeder (33) abgewandten Seite des Haltebereiches (58) durch eine Halteplatte (47) gegen Herausgleiten aus dem Langloch (57) gesichert ist und einen darüber hinausragenden Endbereich (48) aufweist, der bei ungebrochener Torsionsfeder (33) die Fangklinke (39) in der Betriebsstellung haltend an deren Rastfläche (59) angreift.

25. Gerät nach einem der Ansprüche 12 bis 24, dadurch gekennzeichnet, daß eine Entriegelungseinrichtung (61-64) vorgesehen ist, die zwischen einer Ruhestellung und einer Entriegelungsstellung einstellbar ist und in letzterer mit einem Entriegelungsglied (62) an dem Fangglied bzw. der Fangklinke (39) diese in ihre Betriebsstellung überführend und in dieser haltend angreift.

26. Gerät nach Anspruch 25, dadurch gekennzeichnet, daß die Entriegelungseinrichtung (61-64) eine Welle (63) mit wenigstens einem Nocken (62) als Entriegelungsglied aufweist, der an einem Rückführansatz (61) der Fangklinke (39) angreift.

27. Gerät nach Anspruch 25 und 26, dadurch gekennzeichnet, daß bei mehreren Fanggliedem bzw. Fangklinken (39) für deren jede ein Entriegelungsglied (62) vorgesehen ist, wobei alle Verriegelungsglieder (62) an einem gemeinsamen Betätigungsglied (63, 64) gehalten sind.

28. Gerät nach einem der Ansprüche 1 bis 27, dadurch gekennzeichnet, daß ein Speisestromschalter für einen elektrischen Torblattantrieb vorgesehen ist, dessen Betätigungsglied einer Betätigungsfläche des mechanischen Gliedes bzw. Bolzens (13 ; 46) oder des Fanggliedes bzw. der Fangklinke (9 ; 39) gegenüberliegend angeordnet ist.

29. Gerät nach einem der Ansprüche 7 bis 28, dadurch gekennzeichnet, daß das Fangglied bzw. die Sperrklinke (9 ; 39) schlaggedämpft gelagert ist, beispielsweise über eine Dämpfungsbuchse, die einen Kreisringbereich aus Gummi oder dergleichen aufweist, oder durch gedämpft verschiebbare Halterung an dem den Haltebereich 16 ; 58) aufweisenden Bauteil (1 ; 41).

## Claims

1. Spring control device for a pretensioned torsion spring of a gate, a door or the like, in particular as a weight-balancing spring for a one-or multi-part overhead movable door leaf or an armoured roller door, to prevent the door leaf from falling down in the event of a breakage of the spring, in which, for at least one of the two end regions (11) of the spring (3), a tension sensor (13) is provided, said tension sensor being biased by said spring in one direction in the biased condition of the spring, and in the opposite direction in the event of a breakage of the spring, solely by the reaction force of the spring, to release a locking device for the door leaf (7, 9).

2. Device according to claim 1, characterised in that the tension sensor is in the form of a wire strain gauge.

3. Device according to claim 1, characterised in that the tension sensor is in the form of an electrical switch.

4. Device according to claim 1, characterised in that the tension sensor is in the form of a mechanical member (13 ; 46).

5. Device according to claim 4, characterised in that the mechanical member (13 ; 46) is secured on the one hand, to one end (12) of the torsion spring (3 ; 33), and, on the other hand, is supported on a stop (17; 59) of a support region by the tension of the unbroken spring (3 ; 33) and is guided over a certain path away from the stop (17; 59), when the spring breaks.

6. Device according to claim 5, characterised in that the displacement path guide is formed by an elongated hole (14 ; 57) in the support region (16 ; 58).

7. Device according to any one of claims 4 to 6, characterised in that the mechanical member (13) is in the form of a catch for a catch member (9, 39) displaceably guided between an operating position and a catching position, said catch member being supported in the operating position by said mechanical member when the mechanical member (13; 46) is held on the stop (17) and, when the mechanical member (13; 46) is displaced from the stop (17) being released so as to move in the direction of the catching position, in which the catch member (9 ; 39) cooperates with a component (7 ; 37) mounted so as to be movable backwards and forwards relative to said catch member as a result of the closing and opening movement of the door leaf.

8. Device according to claim 7, characterised in that the catch member (9 ; 39) is spring-loaded (22 ; 45) so as to be biased into the direction of its catching position.

9. Device according to claim 8, characterised in that the catch member is constructed as a rotatably mounted pawl (9 ; 39), which is arranged, in the operating position, so as not to cooperate with the component which is formed as a ratchet wheel (7 ; 37) and, in the catching position, so as to cooperate with said component, thus stopping rotational movement thereof, said ratchet wheel (7 ; 37) being rotationally fixedly connected to a shaft (2; 32) on which the other end of the torsion spring (3 ; 33) is held so as to be rotationally fixed at least in the operating position.

10. Device according to claim 9, characterised in that at least one of two drums (5) is connected for rotation with the shaft (2 ; 32) a cable (6) chain or similar power transmission member, having one end connected to the door leaf or armoured roller door, preferably in the position, being windably mounted on said drum.

11. Device according to any one of claims 6 to 10, characterised in that the mechanical member is in the form of a bolt (13) connected to one end (12) of the torsion spring (3) to be controlled, said bolt passing through the elongated hole (14) in the support region (16), said bolt (13) being secured against sliding out of the elongated hole (14), on the side of the support region remote from the torsion spring (3), by a retaining plate (15) and having an end region (19) projecting therefrom, by means of which it engages under the nose (20) of the pawl (9) when the spring is unbroken.

12. Device according to any one of claims 7 to 10, characterised in that the engagement of the catch member (39) on the component (37) is formed such that the relative movement is stopped in both directions.

13. Device according to claim 12, characterised in that the catch member (39) is provided with a projection (51) engaging, in the catching position, in at least one of a row of catching recesses (55) formed in the component (37), said recesses, in the two directions of the relative movement, having catching surfaces (56) which lie opposite the respectively facing projection surfaces (53).

14. Device according to claim 13, characterised in that the catch member is formed as a pawl (39) and the component as a wheel (37) which has a castellated circumferential course of tooth (54)-tooth gaps (55).

15. Device according to claim 14, characterised in that the tooth surfaces (56) facing the circumferential direction are formed so as to extend in the diametral direction of the wheel (37).

16. Device according to claim 14, characterised in that the tooth surfaces (56) facing the circumferential direction are formed to extend in an undercut manner with respect to the diametral direction of the wheel (37).

17. Device according to claim 16, characterised in that the tooth gaps (55) of the wheel (37) are formed in the shape of a rectangle, viewed from the axial direction thereof.

18. Device according to any one of claims 14 to 17, characterised in that the projection (51) of the pawl (39) has projection surfaces (53) facing the circumferential direction of the wheel (37), said projection surfaces being formed so as to extend, in the catch position, substantially parallel to the respectively adjacent tooth surfaces (56).

19. Device according to any one of claims 14 to 17, characterised in that the pawl (39) has a groove-shaped recess (50) extending in the axial direction of the wheel (37), in which a tooth (54) of wheel (37) engages in the catching position and whose side faces (52) facing in the circumferential position are formed to extend substantially parallel to the respectively adjacent tooth surfaces (56).

20. Device according to any one of claims 12 to 19, characterised in that the catch member or the pawl (39) has a recessed part (49) having a stop surface (59) on which abuts in the operating position of the pawl (39), a mechanical member (46) of a tension sensor formed as a catch, said mechanical member being secured at one end (35) of the torsion spring (33), on the one hand, and being supported on a stop of the support region (58), when the unbroken spring (33) is stressed, on the other hand, said mechanical member being guided over a given path so as to be movable away from the stop, when the spring is broken.

21. Device according to claim 20, characterised in that the recessed part (49) has an impact surface (60) which, in the catching position of the pawl (39) lies opposite the mechanical member (46) moved away from the stop in the retrogressive direction thereof.

22. Device according to any one of claims 12 to 21, characterised in that the wheel (37) is rotationally fixedly connected to the torsion shaft (32), on which the other end of the torsion spring (33) is rotationally fixedly held, at least in the operating position, that at least one of two drums is rotationally fixedly connected to the shaft (32), a cable, chain or similar power transmission member, being connected at one end to the door leaf or roller door, preferably in the lower region in the closing position thereof, and being windably held on the drum and that the catching pawl (39) is mounted on a U-shaped holder (41) which accommodates the ratchet wheel (37) and which, viewed in the axial direction of the torsion shaft (32), lies between the torsion spring (33) and a shaft mount (31) carrying a torsion shaft bearing.

23. Device according to any one of claims 12 to 22, characterised in that the wheel (37) is formed with a diagonal division.

24. Device according to any one of claims 12 to 23, characterised in that the mechanical member is in the form of a bolt (46), said bolt being secured to an optionally conically formed spring mounting body (34) which holds the end (35) of the torsion spring (33) and is rotatably mounted on the torsion shaft (32), passing through the elongated hole (57) in the support region (58) of the U-shaped holder (41), and being secured against sliding out of the oblong hole, (57) on the side of the support region (58) remote from the torsion spring (33), by a retaining plate (47), and having a projecting end region (48), which, when the torsion spring (33) is not broken acts on the stop surface (59) of the pawl (39) while holding the latter in the operating position.

25. Device according to any one of claims 12 to 24, characterised in that a release device (61-64) is provided which is adjustable between a resting position and a release position and, in the latter, by means of a release member (62), acts on the catch member or pawl (39) transferring same into and holding same in the operating position thereof.

26. Device according to claim 25, characterised in that the release device (61-64) has a shaft (63) having at least one cam (62) as a release member which acts on a return projection (61) of the pawl (39).

27. Device according to claim 25 and 26, characterised in that in a plurality of catch members or pawls (39) each is provided with a release member (62), all the release members (62) being held on a joint actuating member (63, 64).

28. Device according to any one of claims 1 to 27, characterised in that a supply current switch for an electrical door leaf drive is provided, having an actuating member which is arranged opposite an actuating surface of the mechanical member or bolt (13 ; 46) or of the catch member or pawl (9 ; 39).

29. Device according to any one of claims 7 to 28, characterised in that the catch member or the pawl (9; 39) is mounted in an impact-dampened manner, for example over a damping bush having an annular region of rubber or the like or by a dampened displaceable mount on the component (1 ; 41) providing the support region (16 ; 58).

## Revendications

1. Appareil de contrôle d'un ressort de torsion, utilisé sous précontrainte, pour un portail, une porte ou un équipement analogue, notamment comme ressort d'équilibrage de poids pour un panneau de portail en une seule pièce ou en plusieurs pièces, susceptible d'être déplacé par dessus la tête, ou pour une armature de portail roulant, pour empêcher la chute du panneau de portail en cas de rupture du ressort, appareil dans lequel il est prévu, pour au moins une des deux parties terminales (11) du ressort (3), un détecteur de contrainte (13) sollicité dans un sens par le ressort lorsque celui-ci est sous contrainte, et en cas de rupture du ressort, sollicité uniquement par la réaction de celui-ci dans le sens opposé et libérant alors un dispositif de blocage (7, 9) du panneau du portail.

2. Appareil selon la revendication 1, caractérisé en ce que le détecteur de contrainte est constitué par des jauges de contrainte.

3. Appareil selon la revendication 1, caractérisé en ce que le détecteur de contrainte est constitué par un commutateur électrique.

4. Appareil selon la revendication 1, caractérisé en ce que le détecteur de contrainte est constitué par un organe mécanique (13, 46).

5. Appareil selon la revendication 4, caractérisé en ce que l'organe mécanique (13, 46) est, d'une part, fixé à l'une (12) des extrémités du ressort de torsion (3, 33) et est, d'autre part, en appui, sous la contrainte du ressort non rompu (3, 33), contre une butée (17, 59) d'une zone de maintien, tandis qu'en cas de rupture du ressort, il est susceptible d'être déplacé en avant de la butée sur une certaine distance.

6. Appareil selon la revendication 5, caractérisé en ce que le guidage sur la distance de déplacement est constitué par une boutonnière (14, 57) dans la zone de maintien (16, 58).

7. Appareil selon une des revendications 4 à 6, caractérisé en ce que l'organe mécanique (13) revêt la forme d'un encliquetage pour un organe d'arrêt (9, 39) guidé de façon à pouvoir se déplacer entre une position de fonctionnement et une position d'arrêt, et qui, lorsque l'organe mécanique (13, 46) prend appui contre la butée (17), est maintenu par cet organe mécanique dans la position de fonctionnement, tandis que lors du déplacement de l'organe mécanique (13, 46) en avant de la butée (17), il est libéré en direction de la position d'arrêt, dans laquelle cet organe d'arrêt (9, 39) vient en prise contre un élément constitutif (7, 37) monté de façon à pouvoir se déplacer d'un mouvement de va et vient par rapport à cet organe d'arrêt au cours des mouvements de fermeture et d'ouverture du panneau de portail.

8. Appareil selon la revendication 7, caractérisé en ce que l'organe d'arrêt (9, 39) est sollicité en direction de sa position d'arrêt par un ressort précontraint (22, 45).

9. Appareil selon la revendication 8, caractérisé en ce que l'organe d'arrêt revêt la forme d'un cliquet d'arrêt (9, 39) monté de façon à pouvoir tourner qui, dans la position de fonctionnement, est hors de prise avec l'élément constitutif revêtant la forme d'une roue (7, 37) de cliquet d'arrêt, tandis que dans la position d'arrêt, il est en prise avec celle-ci dont il interrompt le mouvement de révolution, cette roue de cliquet d'arrêt (7, 37) étant solidaire d'un arbre (2, 32), dont l'autre extrémité du ressort de torsion (3, 33) est, au -moins dans l'état de fonctionnement, solidaire en rotation.

10. Appareil selon la revendication 9, caractérisé en ce que l'arbre (2, 32) est solidaire en rotation de l'un au moins de deux tambours (5), tambour sur lequel est maintenu et est susceptible d'être enroulé, un câble (6) ou un autre organe de transmission d'effort, tel qu'une chaîne, dont l'autre extrémité est reliée au panneau de portail ou à l'armature de portail roulant, de préférence à la partie inférieure de ceux-ci dans la position de fermeture.

11. Appareil selon une des revendications 6 à 10, caractérisé en ce que l'organe mécanique revêt la forme d'un axe (13) qui est raccordé à l'une (12) des extrémités du ressort de torsion (3) à contrôler, et qui, pénétrant à partir de là dans la zone de maintien (16) à la sortie de la boutonnière (14), est garanti contre un glissement hors de cette boutonnière (16) par une plaque d'arrêt (15) sur le côté de la zone de maintien opposé au ressort de torsion (3), cet axe comportant une partie d'extrémité (19) faisant saillie au-delà et par laquelle, lorsque le ressort n'est pas rompu, il vient supporter le bec (20) du cliquet d'arrêt (9).

12. Appareil selon une des revendications 7 à 10, caractérisé en ce que l'entrée en prise de l'organe d'arrêt (39) sur l'élément constitutif (37) est telle qu'elle interrompt le déplacement relatif dans les deux sens.

13. Appareil selon la revendication 12, caractérisé en ce que l'organe d'arrêt (39) est muni d'un bec (51) qui, dans la position d'arrêt, vient en prise dans au moins un évidement d'une série d'évidements (55) ménagée dans l'élément constitutif (37), ces évidements comportant, dans les deux ?enent relatif, des surfaces d'arrêt (56) qui font face aux surfaces (53) du bec respectivement tournées vers elles.

14. Appareil selon la revendication 13, caractérisé en ce que l'organe d'arrêt revêt la forme d'un cliquet d'arrêt (39) et l'élément constitutif celle d'une roue de cliquet (37), qui comporte un tracé périphérique en forme de méandre avec des dents (54) et des intervalles entre deux (55).

15. Appareil selon la revendication 14, caractérisé en ce que les faces de dents (56) orientées vers la périphérie s'étendent en direction diamétrale de la roue de cliquet (37).

16. Appareil selon la revendication 14, caractérisé en ce que les faces de dents (56) orientées vers la périphérie s'étendent en contre-dépouille par rapport à la direction diamétrale de la roue de cliquet (37).

17. Appareil selon la revendication 16, caractérisé en ce que les intervalles entre dents (55) de la roue de cliquet (37), vus en direction axiale de celle-ci, sont rectangulaires.

18. Appareil selon une des revendications 14 à 17, caractérisé en ce que le bec (51) du cliquet d'arrêt (39) comporte des surfaces (53) orientées vers la périphérie de la roue de cliquet (37) qui, dans la position d'arrêt, sont à peu près parallèles aux surfaces de dents (56) respectivement voisines.

19. Appareil selon une des revendications 14 à 17, caractérisé en ce que le cliquet d'arrêt (39) comporte un évidement (50) en forme de gorge s'étendant en direction axiale de la roue de cliquet (37), évidement dans lequel vient en prise, dans la position d'arrêt, une dent (54) de la roue de cliquet (37), et dont les faces latérales (52) orientées vers la périphérie sont à peu près parallèles aux faces de dents (56) respectivement voisines.

20. Appareil selon une des revendications 12 à 19, caractérisé en ce que l'organe d'arrêt ou le cliquet d'arrêt (39) comporte une excroissance (49) avec une surface d'encliquetage (59), sur laquelle s'applique et prend appui, dans la position de fonctionnement du cliquet d'arrêt (39), un organe mécanique (46) d'un détecteur de contrainte revêtant la forme d'un encliquetage mécanique, ce détecteur étant fixé, d'une part, à l'une (35) des extrémités du ressort de torsion (33) et prenant appui, d'autre part, sous la contrainte du ressort non rompu (33) contre une butée de la zone d'arrêt (58), tandis qu'en cas de rupture du ressort, il est susceptible d'être déplacé en avant de la butée sur une certaine distance.

21. Appareil selon la revendication 20, caractérisé en ce que l'excroissance (49) comporte une surface d'impact (60) qui, dans la position d'arrêt du cliquet d'arrêt (39), s'oppose au déplacement en retour de l'organe mécanique (46) déplacé en avant de la butée.

22. Appareil selon une des revendications 12 à 21, caractérisé en ce que la roue de cliquet (37) est solidaire en rotation de l'arbre de torsion (32) sur lequel l'autre extrémité du ressort de torsion (33) est maintenue, tout au moins dans l'état de fonctionnement, en étant bloquée en rotation, tandis qu'au moins un des deux tambours prévus est solidaire en rotation de l'arbre (32), tambour sur lequel est maintenu, et est susceptible d'être enroulé, un câble ou un autre organe de transmission d'effort, tel qu'une chaîne, dont l'autre extrémité est reliée au panneau de portail ou à l'armature de portail roulant, de préférence à la partie inférieure de ceux-ci dans la position de fermeture, et le cliquet d'arrêt (39) est monté sur un support (41) en forme d'étrier, qui reçoit entre ses branches la roue de cliquet (37) et qui, vu en direction axiale de l'arbre de torsion (32), doit être placé entre le ressort de torsion (33) et un support d'arbre (31) portant un palier d'arbre de torsion.

23. Appareil selon une des revendications 12 à 22, caractérisé en ce que la roue de cliquet (37) est divisée diagonalement.

24. Appareil selon une des revendications 12 à 23, caractérisé en ce que l'organe mécanique revêt la forme d'un axe (46) qui est fixé à un corps de maintien (34) du ressort, ce corps, éventuellement de forme conique, maintenant l'extrémité (35) du ressort de torsion (33) et étant monté de façon à pouvoir tourner sur l'arbre de torsion (32), tandis qu'à partir de ce corps de maintien (34) l'axe (46) traverse la boutonnière (57) dans la zone de maintien (58) du support en forme d'étrier (41), cet axe étant garanti contre un glissement hors de la boutonnière (57) par une plaque d'arrêt (47) sur le côté de la zone de maintien (58) opposé au ressort de torsion (33), et cet axe comportant une partie terminale (48), faisant saillie au-delà, et qui, lorsque le ressort de torsion (33) n'est pas rompu, est en prise avec la surface d'encliquetage (59) du cliquet d'arrêt (39) et maintient ce cliquet dans la position de fonctionnement.

25. Appareil selon une des revendications 12 à 25, caractérisé en ce qu'il est prévu un dispositif de déverrouillage (61 à 64) qui est susceptible d'être réglé entre une position de repos et une position de déverrouillage, et qui, dans cette dernière, vient en prise avec un organe de déverrouillage (62) sur l'organe d'arrêt ou cliquet d'arrêt (39), en amenant celui-ci dans sa position de fonctionnement et en l'y maintenant.

26. Appareil selon la revendication 25, caractérisé en ce que le dispositif de déverrouillage (61 à 64) comporte un arbre (63) avec au moins une came (62) en tant qu'organe de déverrouillage, cette came venant en prise contre un appendice de rappel (61) du cliquet d'arrêt (39).

27. Appareil selon les revendications 25 et 26, caractérisé en ce que, lorsqu'il y a plusieurs organes d'arrêt ou cliquets d'arrêt (39), il est prévu pour chacun d'eux un organe de déverrouillage (62), tous ces organes de déverrouillage (62) étant montés sur un organe de manoeuvre commun (63, 64).

28. Appareil selon une des revendications 1 à 27, caractérisé en ce qu'il est prévu un interrupteur de courant d'alimentation pour une commande électrique d'un panneau de portail, l'organe d'actionnement de cet interrupteur étant placé en face d'une surface d'actionnement de l'organe mécanique ou axe (13, 46) ou de l'organe d'arrêt ou cliquet d'arrêt (9, 39).

29. Appareil selon une des revendications 7 à 28, caractérisé en ce que le montage de l'organe d'arrêt ou cliquet d'arrêt (9, 39) comporte un amortissement au choc, par exemple grâce à une douille d'amortissement qui comporte une partie d'anneau circulaire en caoutchouc ou en un matériau analogue, ou bien grâce à une fixation amortie déplaçable sur la partie constitutive (1, 41) comportant la zone de maintien (16, 58).
